# EUROPÄISCHE PATENTSCHRIFT

(11) **EP 1 395 735 B1**
(45) Veröffentlichungstag und Bekanntmachung des Hinweises auf die Patenterteilung: **31.05.2006**
(21) Anmeldenummer: 02754669.6
(22) Anmeldetag: 13.06.2002
(51) Int. Cl.: E21C 35/18, E01C 23/088

(54) **ROTORSYSTEM FÜR BODEN- ODER MINENFRÄSEN**
ROTOR SYSTEM FOR GROUND MILLING OR MINE MILLING
SYSTEME DE ROTOR POUR FRAISAGE DE SOL OU DE MINE

(30) Priorität: 13.06.2001 DE 10128518
(43) Veröffentlichungstag der Anmeldung: 10.03.2004
(73) Patentinhaber: AHWI Maschinenbau Gmbh, 88634 Herdwangen (DE)
(72) Erfinder: WILLIBALD, Artur, 88662 Überlingen (DE)
(74) Vertreter: Weiss, Peter
(86) Internationale Anmeldenummer: PCT/EP2002/006515
(87) Internationale Veröffentlichungsnummer: WO 2002/101195

(56) Entgegenhaltungen:
- DE-A- 3 807 787
- DE-A- 4 324 234
- US-A- 4 221 434
- US-A- 4 342 486
- US-A- 4 614 379
- US-A- 4 637 753
- US-A- 5 582 468

## Beschreibung

Die vorliegende Erfindung eine. Bodenfräse für die zerkleinerung organischer Stoffe mit einem Rotorsystem, wobei das Rotorsystem einen Basisrotor mit einer Mehrzahl von Trägerplatten zur Aufnahme von Werkzeugen aufweist.

Derartige Bodenfräsen mit Rotorsystemen zur Bearbeitung von verschiedenen Böden sind in vielfältiger Form und Ausführung auf dem Markt bekannt und gebräuchlich. Die bisherigen Konstruktionen von Rotoren bauen meist auf einem geschlossenen Rohrmantel auf. Auf diesem Rohrmantel sind in verschiedener Form die Werkzeughalter bzw. die Werkzeuge angebracht. Diese Bauart wirkt sich nachteilig bei Detonationen aus, da deren Druckwelle eine grosse Angriffsfläche hal und es daher zu grossen Beschädigungen des Rotorsystems bzw. der Fräsmaschine kommen kann. Eine derartige Instandsetzung der Fräsmaschine vor Ort ist oft mit erheblichen Problemen verbunden, da in den minenverseuchten Gebieten und Ländern oft keine entsprechende Infrastruktur vorhanden ist.

Ferner ist nachteilig, dass herkömmliche Rotorkonstruktionen einem hohen Verschleiss unterliegen und diese sehr scnwer ausgebildet sind. Zudem ist nachteilig, dass oftmals auch Werkzeugträgerplatten einem Verschleiss unterliegen, verbogen oder zerstört werden, was unerwünscht ist. Diese können vor Ort nicht ohne erheblichen Arbeitsaufwand ausgetauscht werden.

Die US 4,342,486 beschreibt eine Bergbaumaschine, insbesondere einen Rotor für den Bergbau, dem Werkzeughalter zugeordnet sind. Im Werkzeughalter sind zwei Werkzeuge in unterschiedlichen Wirkdurchmessern radial angeordnet.

Eine ähnliche Maschine wird in der US 5, 582, 468 beschrieben. Dort sind auch zwei radial hintereinander angeordnete Werkzeuge in unterschiedlichen Wirkdurchmessern in einem Werkstückhalter einem Rotor zugeordnet.

Die DE 43 24 234 zeigt einen Fräsbecher für den Wege- und Strassenbau, dessen Walze mit Fräsmeiseln bestückt ist.

Die US 4,614,379 offenbart eine. Vorrichtung zum Aufrauen von strassen, mit einem Rotorelement, an welchem federn gelagert Meisel bzw. Werkzeuge angeordnet sind.

Die US 4,221,434 zeigt eine Fräse zum Abfräsen von bituminösen Strassenbelägen mit einem Rotorelement.

Der vorliegenden Erfindung liegt die Aufgabe zugrunde ein Rotorsytem der eingangs genannten Art zu schaffen, welches die genannten Nahteile beseitigt, mit welchem auf einfache und kostengünstige Weise ein Basisrotor verbessert werden soll. Zudem soll nach einer Minendetonation das Rotorsystem möglichst wenige Beschädigungen aufweisen. Ferner soll die Handhabbarkeit sowie Austauschbarkeit von Werkzeugen und Werkzeugtragerplatten erheblich verbessert werden.

Zur Lösung dieser Aufgabe führen die Merkmale des Patentanspruches 1.

Bei der vorliegenden Erfindung wird eine Bodenfräse mit einem Rotorsystem mit einem Basisrotor geschaffen, der aus einer Mehrzahl von radial beabstandeten Segmenten gebildet ist, wobei die einzelnen Segmente über Halteplatten miteinander verbunden sind. Die Halteplatten sind in axialer Richtung zueinander beabstandet und bilden entsprechende Kassetten aus.

An den Segmenten und/oder an den Halteplatten sind eine Mehrzahl von Werkzeugen und/oder Werkzeugträgerplatten, insbesondere Werkzeugträger wiederlösbar festgelegt. Die Werkzeugträgerplatten können zur Aufnahme von Werkzeugen oder des Werkzeuges selbst direkt wiederlösbar festgelegt werden. Dabei können die Werkzeuge, insbesondere die Werkzeugträgerplatten in unterschiedlichen Wirkdurchmesser mit dem Basisrotor, insbesondere mit den Segmenten verbunden werden.

Insbesondere durch die kassettenartige Ausbildung des Basisrotors durch die Segmente und dazwischen eingesetzte Halteplatten, entsteht eine offene Bauweise, deren Vorteil darin besteht, dass bei einer Detonation die Druckwelle sich besser abbauen kann als bei einem geschlossenen Rohrmantel.

Ferner ist von Vorteil, dass sich keine Beschädigungen am Rotorsystem ergeben. Zudem hat sich als vorteilhaft erwiesen, dass sich hierdurch ein geringeres Gesamtgewicht des Rotors in der o. g. Leichtbauweise einstellt, damit auch das Gesamtgewicht der Maschine erheblich reduziert werden kann. Durch die einfache Befestigungsart von Werkzeugträger mit dem Basisrotor über bspw. Schraubenverbindungen ist die Wartung und Pflege des Rotors sehr vereinfacht, da beschädigte Werkzeugplatten und/oder Werkzeuge problemlos vor Ort ersetzt werden können. Das Arbeiten mit unterschiedlichen Anzahlen von Werkzeugen oder mit unterschiedlichen Werkzeugen selbst ist durch einfaches Hinzufügen oder Wegnehmen von Werkzeugträgerplatten inkl. Werkzeug ebenfalls möglich.

Auch ist eine Kombination von unterschiedlichen Werkzeugen zur Erzeugen bspw. von unterschiedlichen Wirkdurchmessern möglich. Zudem lässt sich zwischen einzelne Segmente ein Werkzeugträger spielfrei, form- und kraftschlüssig einsetzen mit der Halteplatte des Basisrotors wiederlösbar verbinden. Hierdurch können sehr hohe Schneidkräfte bei einem Leichtbau des Rotors und bei geringem Eigengewicht aufgenommen werden. Durch die kassettenartige Ausbildung des Basisrotors erfolgt ein Selbstreinigungseffekt. Zudem ist durch die kassettenartige offene Bauweise die Angriffsfläche bei der Detonation reduziert, die Druckwelle kann sich besser ausbreiten und führt zu weniger mechanischer Beschädigung.

Ferner soll im Rahmen der vorliegenden Erfindung liegen, dass dem Rotorsystem, insbesondere dem Basisrotor zumindest eine verschwenkbare oder bewegbare Gegenschneide vorgesehen ist, um einen Schnittspalt zu verändern. Dabei kann über hier nicht dargestellte und aufgezeigte Hebelarme, Hydraulikzylinder od. dgl. die Gegenschneide gegenüber dem Wirkdurchmesser bzw. dem äusseren Werkzeug verstellt und eingestellt werden. Dabei soll daran gedacht sein, dass die Gegenschneide um ein Gelenk, klappenartig bewegbar ist, oder linear gegen die Gegenschneide verfahrbar werden kann.

Wichtig ist auch bei der vorliegenden Erfindung, dass sich die bewegbare Gegenschneide innerhalb des Gehäuses des Rotorsystems befindet, so dass sämtliche die ggf. in einer starren Gegenschneide vorzerkleinerten Gegenstände nochmals an der bewegbaren Gegenschneide weiter zerkleinert werden können. Auf diese Weise wird der Zerkleinerungsprozess optimiert.

Ferner hat sich als vorteilhaft erwiesen, dass vorzugsweise die aussenliegenden Werkzeuge bewegbar mit dem Basisrotor, insbesondere mit der Werkzeughalteplatte oder mit den Segmenten verbunden werden, wobei bspw. diese Werkzeuge an einer bewegbaren Kette, oder an beweglichen Gelenkverbindungen anschliessen. Dabei soll auch daran gedacht sein, die Werkzeuge über entsprechende Pendel- oder Steckachsen, verschwenkbar in Werkzeugträgerplatten oder Halteplatten anzuordnen. Dies hat den Vorteil, dass insbesondere in der Forst, beim Zerkleinern von dickem Holz, der Basisrotor 1 nicht blockiert, wenn insbesondere dickes Holz in diesen gelangt.

Die entsprechenden Werkzeuge sind über die bewegbare Kette bzw. über die Pendel- oder Steckachse verschwenkbar und können einer derartigen Klemmbewegung vorbeugen. Diese können ausweichen. Über die entsprechende Fliehkraft werden die äusseren Werkzeuge nach aussen beschleunigt. Vorzugsweise sind die auf dem inneren kleineren Wirkdurchmesser befindlichen Werkzeuge fest angeordnet, jedoch sei die Erfindung hierauf nicht beschränkt.

Insgesamt lässt sich hierdurch ein Rotorsystem schaffen, welches mit einem sehr leicht ausgebildeten Basisrotor eine Leistung, insbesondere ein Zerkleinerungleistung steigern kann, wobei gleichzeitig der Verschleiss der Werkzeuge und des Basisrotors reduziert werden kann. Zudem ist mit dem erfindungsgemässen Rotorsystem ein leichtes Einfräsen in dickes Holz möglich, wobei die Angriffsflächen, insbesondere durch das Nachgeben der bewegbar gelagerten äusseren Werkzeuge verringert werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Seitenansicht auf einen Basisrotor mit aufgesetzten und angeschweissten Werkzeugträgerplatten zur Aufnahme von Werkzeugen;
Figur 2 eine schematisch dargestellte Seitenansicht auf ein erfindungsgemässes Rotorsystem;
Figur 3 eine schematisch dargestellte perspektivische Ansicht auf einen Teil eines Basisrotors;
Figur 4 einen schematisch dargestellten Querschnitt durch zwei benachbarte Segmente des Basisrotors, mit eingesetzter Werkzeugträgerplatte;
Figur 5a eine schematisch dargestellte Draufsicht auf einen Teilquerschnitt auf den Basisrotor mit unterschiedlich eingesetzten Werkzeugen;
Figur 5b eine schematisch dargestellte perspektivische Ansicht auf zwei benachbarte Segmente des Basisrotors mit einem eingesetztem Werkzeug;
Figur 6 eine schematisch dargestellte Seitenansicht auf ein weiteres Ausführungsbeispiel eines weiteren Rotorsystems R₃;
Figur 7 einen Teillängsschnitt durch das Rotorsystem R₃ gemäss Figur 6;
Figur 8 und 9 schematisch dargestellte Seitenansichten auf weitere Rotorsysteme R₄, R₅;
Figuren 10 und 11 schematisch dargestellte Seitenansichten auf weitere Rotorsysteme R₆, R₇ mit bewegbaren oder schwenkbaren äusseren Werkzeugen.
   Gemäss Figur 1 ist ein Rotorsystem R₁ aufgezeigt, welches herkömmlich einen Basisrotor 1 aufweist, der meist aus einem geschlossenen Rohrmantel 2 gebildet ist. Auf diesem Rohrmantel 2 sind in verschiedener Form Werkzeughalter 3 bzw. Werkzeuge 4 befestigt. Nachteilig an diesem Rotorsystem R₁ ist, dass insbesondere bei Detonationen, sollte das Rotorsystem R1 als Boden- oder Minenfräse ausgebildet sein, die Druckwelle eine grosse Angriffsfläche auf den Rohrmantel 2 ausübt und eine grosse Beschädigung des Rotorsystem R₁ bzw. der Fräsmaschine zur Folge hat.
   Gemäss Figur 2 zeigt ein erfindungsgemässes Rotorsystem R₂ eine korbähnliche, offene Bauweise, bei der kein geschlossener Mantel vorgesehen ist, sondern der Basisrotor 1 aus einzelnen radial beabstandeten Segmenten 5 kastenartig zusammengesetzt ist, wobei zwischen den einzelnen Segmenten 5, siehe Figur 3, axial beabstandete Halteplatten 6 vorgesehen sind, die mit den Segmenten 5 sogenannte Kassetten 7 bilden.
   An die Halteplatten 6 lassen sich Werkzeugträger, bzw. Werkzeugträgerplatten 8 wiederlösbar festlegen, insbesondere anschrauben. Der Werkzeugträger bzw. die Werkzeugträgerplatte 8 dient zur Aufnahme zumindest eines Werkzeuges 9, siehe Figur 2. Ein weiterer Vorteil der vorliegenden Erfindung ist, dass der Werkzeugträger bzw. die Werkzeugträgerplatte 8 durch ihre Gestaltung formschlüssig mit dem Basisrotor 1 verbunden ist, wie es insbesondere in Figur 4 angedeutet ist.
   Dabei liegt die Werkzeugträgerplatte 8 an jeweils inneren Anlageflächen 10, 11 zweier benachbarter Segmente 5 an, so dass die Werkzeugträgerplatte 8 bzw. der Werkzeugträger formschlüssig in dem Basisrotor 1 bzw. zwischen die Segmente 5 eingesetzt ist. Durch zusätzliche, hier nicht näher dargestellte Befestigungselemente bzw. Befestigungsschrauben lässt sich die Werkzeugträgerplatte 8 an den Halteplatten 6 zusätzlich kraftschlüssig befestigen bzw. halten. Aufgrund der Formgebung der Werkzeugträgerplatte 8 verankert sich der Werkzeugträger bzw. die Werkzeugträgerplatte 8 selbst im Basisrotor 1, siehe Figur 4, wobei Befestigungselemente, insbesondere Befestigungsschrauben zum wiederlösbaren Festlegen der Werkzeugträgerplatte 8 an die Halteplatte 6 lediglich nur auf Zug beansprucht werden. Auf diese Weise ist eine spielfreie kraft- und formschlüssige Verbindung realisiert.
   Der Basisrotor 1 ist so aufgebaut, dass die Anzahl der angeschraubten Werkzeugträger bzw. Werkzeugträgerplatten 8 variiert werden kann. Dies kann von Vorteil sein, wenn bspw. bei der Bearbeitung von unterschiedlichen Böden ein Zusetzen des Rotors, ein Umwickeln des Rotors etc. verhindert werden soll, oder wenn unterschiedliche Freiheitsgrade eingestellt werden sollen.
   In den Figuren 5a und 5b ist ein Kombination zweier Werkzeuge 4.1, 4.2 aufgezeigt. Wie es in Figur 5a querschnittlich aufgezeigt ist und in Figur 5b angedeutet ist, handelt es sich bei dem Werkzeug 4.1 um eine Art schmales, spitzes Werkzeug mit einem Wirkdurchmesser d₁.
   Zusätzlich können an dem Basisrotor 1 die Werkzeuge 4.2 mit einem kleineren Wirkdurchmesser d₂ befestigt werden. Die Werkzeuge 4.2 sind eher schneidenartig und breiter ausgebildet als die Werkzeuge 4.1. Bei bestimmten Arbeitsbedingungen, z. B. beim Fräsen von verbuschtem Gelände, ist es sinnvoll die Werkzeuge 4.2 einzusetzen. Der Wirkdurchmesser d₂ soll bis an die Erdoberfläche arbeiten, der Wirkdurchmesser d₁ taucht in den Boden ein. Die Werkzeuge 4.2 unterstützen die oberflächige Zerkleinerung des Buschwerkes, während die Werkzeuge 4.1 den Boden durchfräsen.
   Gemäss Figur 6 ist ein weiteres Rotorsystem R₆ aufgezeigt, welches einen Basisrotor 1 der oben beschriebenen Art aufweist, in welchem eine Mehrzahl von Segmente 5 vorgesehen sind. Es hat sich dabei als vorteilhaft erwiesen, die Werkzeuge 4.1, 4.2 in unterschiedlichen Wirkdurchmessern d₁, d₂ anzuordnen.
   Bevorzugt ist wenigstens eine Gegenschneide 12 vorgesehen, die mit den innenliegenden und aussenliegenden Werkzeugen 4.1, 4.2 zusammenwirkt, wobei dazwischen unterschiedliche Schnittspalte gebildet sind.
   Ferner hat sich vorteilhaft bei der vorliegenden Erfindung erwiesen, dass innerhalb eines Gehäuses 13 das Rotorsystem R₃ eine um ein Gelenk 14 bewegbare, insbesondere verschwenkbare Gegenschneide 15 vorgesehen ist, welche fest einstellbar, oder um das Gelenk 14, ggf. auch im Betrieb veränderbar ist.
   Auf diese Weise lässt sich ein Schnittspalt, bspw. zwischen Wirkdurchmesser d₁ und Werkzeug 4.1 oder 4.2 beliebig einstellen. Hierdurch kann Einfluss auf den Zerkleinerungsprozess genommen werden.
   Insbesondere die Zerkleinerung von organischen Stoffen, wie bspw. Holz bewirkt eine Optimierung des Zerkleinerungsprozesses im Rotorsystem R₃. Zudem stellt sich bei geringerer Anzahl von Werkzeugen 4.1 und/oder 4.2, insbesondere bei einer geringeren Anzahl an Zähnen ein geringerer Verschleiss des als Stufenrotor ausgebildeten Basisrotor 1 ein. Ferner sind die einzelnen Werkzeuge 4.1, 4.2 radial versetzt angeordnet, und liegen axial auf dem Basisrotor 1 in unterschiedlichen Wirkebenen A, B.
   Zudem weisen diese, wie es auch in Figur 7 angedeutet ist, unterschiedliche Wirkdurchmesser d₁, d₂ auf, so dass in den Zwischenräumen eine zusätzliche Zerkleinerung erfolgen kann.
   Insbesondere sind auch hier die unterschiedlichen Wirkebenen A, B aufgezeigt, so dass teilquerschnittlich betrachtet, über die vollständige axiale Länge des Basisrotors 1 die Werkzeuge 4.1, 4.2 alternierend in den unterschiedlichen Wirkebenen A und B angeordnet sind.
   Auf diese Weise lässt sich ebenfalls unterstützt durch die bewegliche Gegenschneide 15 ein Zerkleinerungsprozess, auch zur Reduzierung des Verschleisses der Werkzeuge 4.1, 4.2., optimieren.
   In einem weiteren Ausführungsbeispiel der vorliegenden Erfindung gemäss den Figuren 8 und 9 kann bei weiteren Rotorsystemen R₄ und R₅ anstelle einer verschwenkbaren Gegenschneide 15 auch eine linear verschiebbare, wie in Doppelpfeilrichtung X dargestellte, bewegbare Gegenschneide 15 vorgesehen sein. Dabei kann diese bspw. in mehreren Stufen, linear bewegbar, verschiebbar oder rastbar in dargestellter Doppelpfeilrichtung X hin- und herbewegt werden.
   In dem Ausführungsbeispiel der vorliegenden Erfindung gemäss Figur 9 ist ein Rotorsystem R₅ aufgezeigt, welches in etwa dem gemäss Figur 6 vereinfacht entspricht.
   Jedoch ist hier die Gegenschneide 15 zum Werkzeug 4.1 weiter beabstandet, so dass durch einen grösseren Schnittspalt ebenfalls Einfluss auf das zu zerkleinernde Material, insbesondere Holz genommen werden kann.
   In zwei weiteren Ausführungsbeispielen der vorliegenden Erfindung gemäss den Figuren 10 und 11 sind die Werkzeuge 4.1, vorzugsweise zwischen den Segmenten 5 bewegbar ausgebildet. In dem Ausführungsbeispiel gemäss Figur 10 ist das Werkzeug 4.1 mittels einer Kette 16 am Basisrotor 1, insbesondere zwischen den Segmenten 5 festgelegt. Die Kette 16 ist ein flexibles Element und lässt eine Bewegung, auch eine radiale Bewegung der Werkzeuge 4.1 zu. Über die Fliehkraft, beim Rotieren des Basisrotors 1 befindet sich das Werkzeug 4.1 im Wirkdurchmesser d₁.
   Ferner soll im Rahmen der vorliegenden Erfindung liegen, dass das Werkzeug 4.1, wie es in dem Ausführungsbeispiel des Rotorsystems R₇ gemäss Figur 11 aufgezeigt ist, über bspw. Pendel- oder Steckachsen 17 um diese verschwenkbar an der Halteplatte 6 festgelegt ist, wobei ebenfalls durch die Fliehkraft, insbesondere die Umdrehung des Basisrotors 1 sich das Werkzeug 4.1 nach aussen an den Wirkdurchmesser d₁ ausrichtet.
   Die Rotorsysteme R₆, R₇ haben den Vorteil, dass diese auch dazu geeignet sind, dickeres Holz zu zerkleinern, insbesondere in dieses einzufahren, wobei hierdurch die Angriffsflächen verkleinert werden, und ein Blockieren des Basisrotors 1 verhindert ist.
   Im Rahmen der vorliegenden Erfindung soll auch liegen, bspw. anstelle der Kette 16 Gelenkverbindungen od. dgl. flexibele Halteplatten auszubilden, um bewegbar, insbesondere gelenkig das Werkzeug 4.1 am Basisrotor 1 festzulegen. Hierauf sei die vorliegende Erfindung nicht beschränkt.

### Positionszahlenliste

| | | | | | |
|---|---|---|---|---|---|
| 1 | Basisrotor | 34 | | 67 | |
| 2 | Rohrmantel | 35 | | 68 | |
| 3 | Werkzeughalter | 36 | | 69 | |
| 4 | Werkzeuge | 37 | | 70 | |
| 5 | Segment | 38 | | 71 | |
| 6 | Halteplatten | 39 | | 72 | |
| 7 | Kassette | 40 | | 73 | |
| 8 | Werkzeugträgerplatten | 41 | | 74 | |
| 9 | Werkzeug | 42 | | 75 | |
| 10 | Anlagefläche | 43 | | 76 | |
| 11 | Anlagefläche | 44 | | 77 | |
| 12 | Gegenschneide | 45 | | 78 | |
| 13 | Gehäuse | 46 | | 79 | |
| 14 | Gelenk | 47 | | | |
| 15 | Gegenschneide | 48 | | | |
| 16 | Kette | 49 | | R₁ bis R₇ | Rotorsystem |
| 17 | Pendel- oder Steckachse | 50 | | | |
| 18 | | 51 | | | |
| 19 | . | 52 | | | |
| 20 | | 53 | | | |
| 21 | | 54 | | | |
| 22 | | 55 | | M | Mittelachse |
| 23 | | 56 | | A | Wirkebene |
| 24 | | 57 | | B | Wirkebene |
| 25 | | 58 | | | |
| 26 | | 59 | | d₁ | Wirkdurchmesser |
| 27 | | 60 | | d₂ | Wirkdurchmesser |
| 28 | | 61 | | | |
| 29 | | 62 | | | |
| 30 | | 63 | | X | Doppelpfeilrichtung |
| 31 | | 64 | | | |
| 32 | | 65 | | | |
| 33 | | 66 | | | |

## Patentansprüche

1. Bodenfräse für die Zerkleinerung organischer Stoffe mit einem Rotorsystem, wobei das Rotorsystem einen Basisrotor (1) mit einer Mehrzahl von Trägerplatten zur Aufnahme von Werkzeugen (4.1, 4.2) aufweist, **dadurch gekennzeichnet, dass** unterschiedliche Werkzeugträgerplatten (8) oder unterschiedliche Werkzeuge (4.1, 4.2) zur Erzeugung unterschiedlicher Wirkdurchmesser (d₁, d₂) mit dem Basisrotor (1) fest oder wiederlösbar verbunden und die Werkzeuge (4.1 und 4.2) in axialer Richtung des Basisrotors (1) in unterschiedlichen Wirkebenen (A und B) angeordnet sind. -

2. Bodenfräse nach Anspruch 1, **dadurch gekennzeichnet, dass** der Basisrotor (1) aus einer Mehrzahl von kastenartigen Segmenten (5) zusammengesetzt ist, an oder zwischen welchen ein Werkzeugträger (8) und/oder ein Werkzeug (9) fest oder wiederlösbar einsetzbar ist, wobei die Werkzeuge (4.1 und 4.2) in axialer Richtung des Basisrotors (1) in unterschiedlichen Wirkebenen (A und B) angeordnet sind.

3. Bodenfräse nach Anspruch 1 oder 2, **dadurch gekennzeichnet, dass** dem Basisrotor (1) zumindest eine verschwenkbare oder gegen den Basisrotor (1) verfahrbare Gegenschneide (15) zugeordnet ist.

4. Bodenfräse nach Anspruch 3, **dadurch gekennzeichnet, dass** die zumindest eine Gegenschneide (15) innerhalb eines Gehäuses (13) bewegbar, insbesondere verschwenkbar um ein Gelenk (14) gelagert ist.

5. Bodenfräse nach Anspruch 3 oder 4, **dadurch gekennzeichnet, dass** die Gegenschneide (15) vor oder während des Betriebes automatisch verschwenkbar ist.

6. Bodenfräse nach wenigstens einem der Ansprüche 3 bis 5, **dadurch gekennzeichnet, dass** die verschwenkbare und/oder bewegbare Gegenschneide (15) einer starren Gegenschneide (12) nachgeschaltet ist.

7. Bodenfräse nach wenigstens einem der Ansprüche 3 bis 6, **dadurch gekennzeichnet, dass** ein Schnittspalt zwischen einem Wirkdurchmesser (d₁) der Werkzeuge (4.1) mit der Gegenschneide (15) veränderbar, insbesondere einstellbar ist.

8. Bodenfräse nach wenigstens einem der Ansprüche 1 bis 7, **dadurch gekennzeichnet, dass** die Werkzeugträgerplatten (8) der Aufnahme von Werkzeugträgern und/oder Werkzeugen (4.1, 4.2) dienen.

9. Bodenfräse nach wenigstens einem der Ansprüche 2 bis 8, **dadurch gekennzeichnet, dass** zwischen einzelnen radial angeordneten Segmenten (5) eine Mehrzahl von Halteplatten (6) zur Aufnahme von Werkzeugträgern (8) und/oder Werkzeugen (4.1, 4.2) vorgesehen sind.

10. Bodenfräse nach wenigstens einem der Ansprüche 1 bis 9, **dadurch gekennzeichnet, dass** zwischen einzelnen Segmenten (5) eine Mehrzahl von Halteplatten (6) zum wiederlösbaren festlegen von Werkzeugträger (8) und/oder Werkzeug (4.1, 4.2) vorgesehen sind.

11. Bodenfräse nach wenigstens einem der Ansprüche 1 bis 10, **dadurch gekennzeichnet, dass** eine Mehrzahl von Segmenten (5) radial um eine Mittelachse (M) beabstandet angeordnet sind und zwischen den einzelnen Segmenten (5) axial beabstandet eine Mehrzahl von Halteplatten (6) zur Aufnahme von Werkzeugträger (8) und/oder Werkzeugen (4.1, 4.2) vorgesehen sind.

12. Bodenfräse nach wenigstens einem der Ansprüche 1 bis 11, **dadurch gekennzeichnet, dass** Werkzeugträger (8) und/oder Werkzeug (9) mit dem zumindest einen Segment (5) und/oder mit der Halteplatte (6) zwischen den Segmenten (5) verbindbar ist.

13. Bodenfräse nach wenigstens einem der Ansprüche 1 bis 12, **dadurch gekennzeichnet, dass** der zumindest eine Werkzeugträger (8) und/oder das zumindest eine Werkzeug (9) in unterschiedlichen Wirkdurchmesser (d₁ und/oder d₂) dem Basisrotor (1) zugeordnet sind.

14. Bodenfräse nach wenigstens einem der Ansprüche 1 bis 13, **dadurch gekennzeichnet, dass** in Axialrichtung auf dem Basisrotor (1) abwechselnd in unterschiedlichen Wirkebenen (A und B) die Werkzeuge (4.1, 4.2) angeordnet sind.

15. Bodenfräse nach wenigstens einem der Ansprüche 1 bis 14, **dadurch gekennzeichnet, dass** die Werkzeuge (4.1) am Basisrotor (1) frei bewegbar, insbesondere beweglich, festgelegt sind.

16. Bodenfräse nach Anspruch 15, **dadurch gekennzeichnet, dass** die Werkzeuge (4.1) mit einer Kette (16) od. dgl. Gelenkverbindungen mit dem Basisrotor (1), insbesondere mit den Halteplatten (6) bzw. Segmenten (5) verbunden sind.

17. Bodenfräse nach Anspruch 15 oder 16, **dadurch gekennzeichnet, dass** die Werkzeuge (4.1) über zumindest eine Pendel- oder Steckachse (17) um diese verschwenkbar dem Basisrotor (1), insbesondere der Halteplatte (6) zugeordnet sind.

## Claims

1. Rotary tiller for breaking up organic materials having a rotor system, wherein the rotor system comprises a base rotor (1) having a plurality of carrier plates for receiving tools (4.1, 4.2), **characterized in that** different tool carrier plates (8) or different tools (4.1, 4.2) for producing different effective diameters (d₁, d₂) are non-detachably or detachably connected to the base rotor (1) and the tools (4.1 and 4.2) are disposed in axial direction of the base rotor (1) in different effective planes (A and B).

2. Rotary tiller according to claim 1, **characterized in that** the base rotor (1) is composed of a plurality of box-like segments (5), on or between which a tool carrier (8) and/or a tool (9) is non-detachably or detachably mountable, wherein the tools (4.1 and 4.2) are disposed in axial direction of the base rotor (1) in different effective planes (A and B).

3. Rotary tiller according to claim 1 or 2, **characterized in that** associated with the base rotor (1) is at least one opposite cutting edge (15), which is pivotable or is displaceable towards the base rotor (1).

4. Rotary tiller according to claim 3, **characterized in that** the at least one opposite cutting edge (15) is supported movably, in particular pivotably about a joint (14), inside a housing (13).

5. Rotary tiller according to claim 3 or 4, **characterized in that** the opposite cutting edge (15) is automatically pivotable before or during operation.

6. Rotary tiller according to at least one of claims 3 to 5, **characterized in that** the pivotable and/or movable opposite cutting edge (15) is disposed downstream of a rigid opposite cutting edge (12).

7. Rotary tiller according to at least one of claims 3 to 6, **characterized in that** a cutting gap between an effective diameter (d₁) of the tools (4.1) is variable, in particular adjustable by means of the opposite cutting edge (15).

8. Rotary tiller according to at least one of claims 1 to 7, **characterized in that** the tool carrier plates (8) are used to receive tool carriers and/or tools (4.1, 4.2).

9. Rotary tiller according to at least one of claims 2 to 8, **characterized in that** between individual, radially disposed segments (5) a plurality of support plates (6) are provided for receiving tool carriers (8) and/or tools (4.1, 4.2).

10. Rotary tiller according to at least one of claims 1 to 9, **characterized in that** between individual segments (5) a plurality of support plates (6) are provided for the detachable fastening of tool carrier (8) and/or tool (4.1, 4.2).

11. Rotary tiller according to at least one of claims 1 to 10, **characterized in that** a plurality of segments (5) are arranged radially at intervals about a centre line (M) and between the individual segments (5) a plurality of support plates (6) are arranged axially at intervals for receiving tool carriers (8) and/or tools (4.1, 4.2).

12. Rotary tiller according to at least one of claims 1 to 11, **characterized in that** tool carrier (8) and/or tool (9) is connectable to the at least one segment (5) and/or to the support plate (6) between the segments (5).

13. Rotary tiller according to at least one of claims 1 to 12, **characterized in that** the at least one tool carrier (8) and/or the at least one tool (9) are associated in different effective diameter (d₁ and/or d₂) with the base rotor (1).

14. Rotary tiller according to at least one of claims 1 to 13, **characterized in that** the tools (4.1, 4.2) are arranged alternately in different effective planes (A and B) in axial direction on the base rotor (1).

15. Rotary tiller according to at least one of claims 1 to 14, **characterized in that** the tools (4.1) are fastened in a freely movable, in particular moving manner to the base rotor (1).

16. Rotary tiller according to claim 15, **characterized in that** the tools (4.1) are connected by a chain (16) or articulated connections of that kind to the base rotor (1), in particular to the support plates (6) and/or segments (5).

17. Rotary tiller according to claim 15 or 16, **characterized in that** the tools (4.1) via at least one swing axle or full floating axle (17) are associated pivotably about said axle with the base rotor (1), in particular the support plate (6).

## Revendications

1. Fraise de sol pour le broyage de matières organiques avec un système de rotor, le système de rotor présentant un rotor de base (1) avec une pluralité de plaques de support destinées à recevoir des outils (4.1, 4.2), **caractérisée par le fait que** différentes plaques à porte-outil (8) ou différents outils (4.1, 4.2) destinés à générer différents diamètres de travail (d₁, d₂) sont assemblés de manière solidaire ou amovible avec le rotor de base (1) et que les outils (4.1 et 4.2) sont disposés, dans le sens axial du rotor de base (1), dans des plans de travail (A et B) différents.

2. Fraise de sol selon la revendication 1, **caractérisée par le fait que** le rotor de base (1) est composé d'une pluralité de segments en forme de caisses auxquels ou entre lesquels peut être placé de manière solidaire ou amovible un porte-outil (8) et/ou un outil (9), les outils (4.1 et 4.2) étant disposés, dans le sens axial du rotor de base (1), dans des plans de travail (A et B) différents.

3. Fraise de sol selon la revendication 1 ou 2, **caractérisée par le fait qu'**au rotor de base (1) est associée au moins une contre-lame (15) pivotable ou déplaçable contre le rotor de base (1).

4. Fraise de sol selon la revendication 3, **caractérisée par le fait que** l'au moins une contre-lame (15) est montée dans un boîtier (13) de manière déplaçable, en particulier pivotable autour d'une articulation (14).

5. Fraise de sol selon la revendication 3 ou 4, **caractérisée par le fait que** la contre-lame (15) peut pivoter automatiquement avant ou pendant le fonctionnement.

6. Fraise de sol selon au moins l'une des revendications 3 à 5, **caractérisée par le fait que** la contre-lame pivotable et/ou déplaçable (15) est connectée après une contre-lame rigide (12).

7. Fraise de sol selon au moins l'une des revendications 3 à 6, **caractérisée par le fait qu'**un interstice de coupe entre un diamètre de travail (d₁) des outils (4.1) peut être modifié, en particulier réglé, par la contre-lame (15).

8. Fraise de sol selon au moins l'une des revendications 1 à 7, **caractérisée par le fait que** les plaques à porte-outil (8) servent à recevoir des porte-outil et/ou des outils (4.1,4.2).

9. Fraise de sol selon au moins l'une des revendications 2 à 8, **caractérisée par le fait qu'**entre des segments (5) individuels disposés radialement sont prévues une pluralité de plaques de support (6) destinées à recevoir des porte-outil (8) et/ou des outils (4.1, 4.2).

10. Fraise de sol selon au moins l'une des revendications 1 à 9, **caractérisée par le fait qu'**entre des segments (5) individuels sont prévues une pluralité de plaques de support (6) destinées à la fixation de manière amovible de porte-outil (8) et/ou d'un outil (4.1, 4.2).

11. Fraise de sol selon au moins l'une des revendications 1 à 10, **caractérisée par le fait qu'**une pluralité de segments (5) sont disposés distants radialement autour d'un axe médian (M) et qu'il est prévu, entre les différents segments (5), axialement distantes, une pluralité de plaques de support (6) destinées à recevoir des porte-outil (8) et/ou des outils (4.1, 4.2).

12. Fraise de sol selon au moins l'une des revendications 1 à 11, **caractérisée par le fait que** le porte-outil (8) et/ou l'outil (9) peut être assemblé avec l'au moins un segment (5) et/ou avec la plaque de support (6) entre les segments (5).

13. Fraise de sol selon au moins l'une des revendications 1 à 12, **caractérisée par le fait que** l'au moins un porte-outil (8) et/ou l'au moins un outil (9) sont associés au rotor de base (1) selon des diamètres de travail différents (d₁ et/ou d₂).

14. Fraise de sol selon au moins l'une des revendications 1 à 13, **caractérisée par le fait que** les outils (4.1, 4.2) sont disposés alternativement dans des plans différents (A et B) dans le sens axial sur le rotor de base (1).

15. Fraise de sol selon au moins l'une des revendications 1 à 14, **caractérisée par le fait que** les outils (4.1) sont fixés au rotor de base (1) de manière déplaçable librement, en particulier mobile.

16. Fraise de sol selon la revendication 15, **caractérisée par le fait que** les outils (4.1) sont assemblés au moyen d'une chaîne (16) ou de connexions articulées similaires au rotor de base (1), en particulier aux plaques de support (6) ou aux segments (5).

17. Fraise de sol selon la revendication 15 ou 16, **caractérisée par le fait que** les outils (4.1) sont associés au rotor de base (1), en particulier à la plaque de support (6) par l'intermédiaire d'au moins un axe pendulaire ou d'enfilement (17), de manière pivotable autour de ce dernier.
